# FASCICULE DE BREVET EUROPEEN

(11) **EP 2 090 185 B1**
(45) Date de publication et mention de la délivrance du brevet: **28.09.2011**
(21) Numéro de dépôt: 08425032.3
(22) Date de dépôt: 24.01.2008
(51) Int. Cl.: A43B 5/04, A43B 7/12, A43C 11/00, F16B 5/04, F16B 19/04

(54) **Rivet pour chaussure de sport**
Niete für Sportschuh
Rivet for a sports shoe

(43) Date de publication de la demande: 19.08.2009
(73) Titulaire: Rossignol Lange S.R.L., 31044 Montebelluna (IT)
(72) Inventeur: Fregoni, Andrea, 1038 Paese (TV) (IT)
(74) Mandataire: Bugnion Genève

(56) Documents cités:
- EP-A- 0 570 053
- EP-A- 1 364 589
- FR-A- 2 109 767
- US-A- 3 885 329
- US-A- 4 470 205

## Description

L'invention concerne un rivet pour chaussure de sport, particulièrement adapté pour la liaison de différentes parties de chaussures de sport et/ou pour la fixation d'accessoires sur des parties de chaussures de sport. Ce rivet est particulièrement adapté aux chaussures de sport rigides comme les chaussures de ski. L'invention concerne aussi un procédé de fabrication d'un tel rivet ainsi qu'un procédé de fabrication d'une chaussure de sport intégrant un tel rivet.

La figure 1 illustre une chaussure de ski selon l'état de la technique. Elle comprend principalement deux parties, un collier 1 et une coque 2, reliées par un rivet de type Borchia 3, c'est-à-dire caractérisé par sa taille importante et sa structure en général en aluminium plein. Ce rivet 3 forme un axe de rotation pour une liaison mobile en rotation du collier 1 par rapport à la coque 2. De plus, la chaussure comprend des dispositifs de fermeture et serrage agencés de part et d'autre d'une échancrure centrale permettant de rapprocher les deux parties latérales formant des rabats autour de cette échancrure. Ces dispositifs de fermeture et serrage se composent principalement d'une crémaillère 4 montée mobile en rotation autour d'une fixation par un rivet 5 par exemple sur un premier rabat. Sur le second rabat opposé aux crémaillères 4 sont positionnés des leviers de serrage 6 fixés mobiles en rotation sur une embase sur la chaussure, par un point de fixation non représenté qui peut aussi être un rivet, pour permettre d'actionner un organe de serrage 7 comprenant une tige à son extrémité adaptée pour coopérer avec les dents de la crémaillère 4. Enfin, la chaussure comprend de plus un élément d'étanchéité 8 au niveau de la partie antérieure des rabats de la coque 2, pour éviter que la neige ou l'eau puisse pénétrer dans la chaussure. Un tel dispositif d'étanchéité 8 est aussi fixé sur la coque par au moins un rivet de fixation 9 par l'intermédiaire d'une plaquette de répartition d'effort 9'.

Ces différents éléments d'une telle chaussure de sport se présentent dans un matériau très rigide : les accessoires sont principalement en métal et les parties de chaussure sont dans un plastique rigide, par exemple un polyuréthane de dureté 55 shd. Il existe donc un besoin spécifique de moyens de fixation pour relier ces éléments rigides entre eux et former la chaussure finale. Dans l'état de la technique, des rivets de fixation 3, 5, 9 sont utilisés : ils présentent une tête qui reste visible sur la surface extérieure de la chaussure de ski, ce qui n'est pas très esthétique. Ces rivets peuvent soit être des rivets standard, pour lesquels le choix reste limité aux formes, formats, et esthétiques standardisés, ou des rivets spécifiques, pour lesquels une forme particulière peut être obtenue mais à un coût élevé et souvent dissuasif. Ces rivets spécifiques esthétiques, souvent appelés Borchia dans le domaine de la chaussure de sport, ont en général une forme complexe avec une tête arrondie et sont fabriqués à l'unité par moulage. D'une manière générale, les procédés de fabrication existants de ces rivets possèdent l'inconvénient d'une grande complexité et d'un coût élevé, qui se répercute sur le coût final de la chaussure de sport. Un rivet selon le préambule de la revendication 1 est connu de FR 2 109 767.

Un premier objet de la présente invention consiste en un rivet pour chaussure de sport combinant un aspect esthétiquement attractif pour un coût minimum.

Un second objet de la présente invention consiste en un procédé de fabrication économique d'un rivet pour chaussure de sport et d'une chaussure de sport correspondante intégrant un tel rivet.

L'invention est précisément définie par les revendications.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 est une vue en perspective d'une chaussure de ski selon l'état de la technique ;
la figure 2 est une vue en coupe de côté d'un dispositif de fixation selon un mode d'exécution de l'invention ;
la figure 3 est une vue en perspective de côté du dispositif de fixation selon le mode d'exécution de l'invention.

L'invention va être illustrée dans le cadre d'une chaussure de ski mais pourrait être implémentée sur toute chaussure de sport nécessitant la liaison de plusieurs parties et/ou accessoires, et particulièrement celles nécessitant une grande résistance, composées d'éléments rigides et devant résister à des efforts importants lors de leur utilisation.

Selon le concept de l'invention, le rivet se compose d'au moins deux parties distinctes emboîtables, fabriquées séparément. La première partie, dite pied, comprend une tige destinée à traverser la paroi de la chaussure de sport lors de sa fixation sur la chaussure et un moyen de liaison avec la seconde partie, dite tête, qui est destinée à reposer de manière visible sur la surface de la chaussure, remplissant ainsi une fonction esthétique. En variante, cette tête peut remplir une fonction supplémentaire, comme celle d'un accessoire de chaussure.

Selon le mode d'exécution représenté sur les figures 2 et 3, le rivet 10 se compose d'un pied 11 et d'une tête 12. Le pied 11 comprend une tige cylindrique 13 dont une première extrémité comprend un élément plat 14 en forme de disque et une seconde extrémité 18 est destinée à se déformer lors d'une fixation par rivetage sur une chaussure. La tête 12 métallique comprend une surface supérieure 15 destinée à être visible sur la surface de la chaussure, qui remplit une première fonction esthétique. La tête 12 est de plus destinée à remplir une fonction semblable à celle de la plaquette 9' de l'état de la technique associée à l'élément d'étanchéité 8 présenté sur la figure 1. Comme cette tête 12 présente une surface sans ouverture, elle offre une étanchéité supérieure à la solution de l'état de la technique pour laquelle de l'eau peut s'infiltrer au niveau du rivet 9. Enfin, au niveau de sa surface inférieure 19, la tête 12 comprend deux glissières parallèles 17 adaptées au logement de l'élément plat 14 du pied 11. Cela permet un emboîtement provisoire amovible de ces deux parties 11, 12 pour former le rivet 10.

Après rivetage de ce rivet 10 sur une chaussure de sport, l'extrémité 18 de la tige 13 du pied 11 est déformée au niveau de la surface intérieure de la paroi de la chaussure. Cette paroi de la chaussure se trouve finalement traversée par la tige 13 et emprisonnée entre cette extrémité déformée 18 et la surface inférieure 19 de la tête 12. De plus, l'autre extrémité 14 du pied 11 est logée dans les glissières 17 sous la surface 19 de la tête 12, de sorte que l'ensemble du pied 11 du rivet 10 reste caché sous la tête 12. Seule la surface supérieure 15 de la tête 12 apparaît à la surface de la chaussure, ce qui permet d'atteindre une esthétique très attrayante, puisque comme cela est décrit par la suite, elle peut avoir facilement n'importe quelle forme par un procédé de fabrication très simple. L'invention porte aussi sur le procédé de fabrication d'un rivet 10 tel que décrit précédemment. Un tel procédé comprend une première étape de fabrication du pied 11. Comme il est destiné à être caché et peu ou pas visible, son esthétique a peu d'importance et il est possible de choisir une forme permettant une fabrication simple et économique, assurant toutefois la fonction mécanique de fixation de manière performante. Notamment, son moyen de liaison avec la tête 12 peut présenter une forme la plus simple possible, comme un élément plat 14, tel que représenté sur les figures 2 et 3, monté sur une simple tige cylindrique 13. Toute opération d'usinage est ainsi très simple lors de la fabrication du pied 11 qui est économique et entraîne peu de perte de matière.

Ensuite, le procédé de fabrication comprend une seconde étape de fabrication de la tête 12. Cette tête étant distincte du reste du rivet, elle présente aussi globalement une forme simplifiée et peut aussi être facilement fabriquée. Ainsi, une première sous-étape peut consister à fabriquer par extrusion une longue barre métallique, comprenant de longues glissières parallèles, de forme telle qu'après découpage transversal à la direction de l'extrusion, on obtienne un élément correspondant à la tête 12 représentée sur les figures 2 et 3. Avec un tel procédé, les glissières 17 de la tête 12 s'étendent sur toute la surface inférieure 19 de la tête 12 dans la direction de l'extrusion et ne nécessitent pas d'usinage ultérieur, ce qui est une des raisons permettant d'atteindre un bas coût. La tête 12 présente une largeur constante. Il est ensuite possible éventuellement de travailler simplement la forme de la tête 12 par quelques sous-étapes de découpe ou fraisage supplémentaires pour obtenir toute forme prédéfinie.

Plus généralement, le procédé de fabrication en deux étapes distinctes de deux parties distinctes du rivet permet la fabrication de deux parties plus simples, ce qui autorise des procédés de fabrication plus économiques. Notamment, le procédé d'extrusion est plus facile à implémenter, pour former tout ou partie d'au moins une des parties du rivet, et les éventuelles étapes de découpage, usinage, sont plus simples et engendrent moins de perte de matériau.

Le procédé de fabrication comprend enfin une troisième étape d'emboîtement amovible des deux parties 11, 12 du rivet 10, de préférence mécanique. Il n'y a pas obligation de réaliser une fixation inséparable de ces deux éléments à ce stade puisque leur réelle fixation ne devient nécessaire que lors de la fixation du rivet sur la chaussure. Ainsi, il est prévu deux moyens de liaison correspondant sur respectivement le pied 11 et la tête 12 du rivet 10, de sorte que ces éléments puissent être emboîtés puis fixés ultérieurement. Ainsi, d'autres variantes peuvent être imaginées, le pied 11 et la tête 12 pourraient être assemblés par d'autres moyens mécaniques, les glissières 17 pouvant être des bras quelconques et l'élément plat 14 pouvant adopter d'autres formes. Selon une autre variante, ces deux parties 11, 12 pourraient être assemblées par d'autres moyens à base de soudure, collage...

Selon le mode d'exécution avantageux illustré sur les figures 2 et 3, cet assemblage est mécanique et sa fixation durable et définitive est obtenue simultanément à la fixation du rivet 10 sur la chaussure, lors d'une opération de rivetage qui induit dans le même temps la fixation du rivet 10 sur la paroi de la chaussure et la fixation définitive des deux parties 11, 12 du rivet entre elles.

L'invention est particulièrement adaptée pour la fabrication de rivets de type Borchia, en matériau métallique plein, en aluminium par exemple. Naturellement, ce concept peut être implémenté sur un rivet dans un autre matériau comme un plastique rigide. De plus, le procédé de fabrication est adapté à toute forme de rivet, cette forme dépendant de l'emplacement final qu'il occupe sur la chaussure et des éventuelles fonctions mécaniques qu'il peut remplir, en plus de sa fonction esthétique.

Comme cela ressort du mode d'exécution décrit ci-dessus, ce procédé de fabrication permet donc aussi la fabrication d'un accessoire pour chaussure de sport, en utilisant comme tête 12 un élément qui comprend sur sa surface supérieure 15 des moyens pour remplir la fonction de l'accessoire, comme par exemple des dents de crémaillère d'un dispositif de fermeture et serrage ou une forme formant étanchéité sur une surface de la chaussure. Ainsi, l'invention peut aussi être implémentée pour former des accessoires d'étanchéité ou des accessoires de fermeture et serrage de chaussure de sport. Cette technique s'applique donc par exemple aux crémaillères et dentières, dont les dents peuvent être former par l'étape d'extrusion de fabrication de la tête 12, simultanément à la formation des glissières 17. Elle s'adapte facilement à tout accessoire métallique ou plastique pour chaussures de sport. Dans un tel mode d'exécution, le rivet 10 est donc lui-même aussi un accessoire pour chaussure de sport puisqu'il y a en réalité fusion entre l'accessoire et son moyen de liaison sur la chaussure, qui sont distincts dans l'état de la technique, voire obtenus par des procédés excessivement coûteux à base de moulage ou usinage complexe.

En variante, ce procédé de fabrication permet la réalisation d'un rivet permettant de fixer deux parties de chaussure entre elles, comme la coque et le collier, à la manière du rivet 3 représenté sur la figure 1. Dans ce cas, la tête 12 peut présenter une face extérieure 15 plus élaborée que celle simplement arrondie de l'état de la technique. La surface inférieure 15 de la tête 12 vient en appui sur la surface de la paroi d'une première partie de la chaussure de sport alors que l'extrémité déformée 18 de la tige 13 vient au niveau de la surface intérieure de la paroi de la seconde partie de la chaussure de sport. Ainsi, les deux parois sont traversées par la tige 13 du rivet 10 et bloquées sur leurs deux faces qui ne sont pas en vis-à-vis d'une part par la tête 12 et d'autre part par l'extrémité 18 déformée de la tige 13.

L'invention porte aussi sur un procédé de fabrication d'une chaussure de sport intégrant l'utilisation d'au moins un rivet 10 tel que décrit précédemment. Dans un tel cas, le rivet 10 peut servir à fixer deux parties de la chaussure entre elles et/ou à fixer un accessoire sur la surface de la chaussure, comme cela a été décrit précédemment. Le procédé de fabrication de la chaussure comprend alors une étape de liaison du rivet 10 avec la chaussure, dite rivetage, qui peut consister en une pression simultanée sur la surface supérieure 15 de la tête 12 du rivet 10 et sur l'extrémité opposée 18 de la tige 13 du pied 11 du rivet 10. En remarque, afin de supporter au mieux cette pression, la face inférieure 19 de la tête 12 comprend une surface plane 20 entre les glissières 17 en vis-à-vis de l'élément plat 14 afin de favoriser une bonne résistance de l'ensemble lors de l'opération de rivetage. En variante, ces deux surfaces en vis-à-vis des éléments de liaison de respectivement le pied 11 et la tête 12 peuvent présenter toutes formes complémentaires permettant de garantir un bon transfert des efforts lors de l'opération de rivetage. Cette opération permet non seulement le maintien de l'ensemble du rivet sur la chaussure de sport et éventuellement le maintien entre elles de deux parties distinctes de la chaussure, mais aussi la fixation durable et irréversible du pied 11 et de la tête 12 du rivet 10 entre eux. Ainsi, cette opération de rivetage assure simultanément la liaison irréversible d'au moins trois éléments : la chaussure de sport, le pied 11 et la tête 12 du rivet 10. Pour cela, il peut y avoir une modification physique des moyens de liaison des deux éléments 11, 12 lors du rivetage, rendant définitive leur coopération. En variante, la forme de la paroi supérieure de la chaussure peut présenter un logement recevant au moins partiellement la tête 12 pour participer à son maintien efficace sur la surface de la chaussure de sport en complément de son emboîtement sur le pied 11 du rivet 10.

Finalement, cette solution atteint bien les objets recherchés et présente donc les avantages suivants :
- elle permet de réduire le coût des opérations de fixation nécessaires sur les chaussures de sport ;
- elle est adaptée à toute chaussure de sport et pour tout type de fixation sur ses parois, que ce soit pour fixer différentes parties de la chaussure entre elles ou pour fixer un accessoire sur la chaussure ;
- elle permet d'obtenir une esthétique améliorée des chaussures de sport puisque le dispositif de fixation offre une surface visible continue à la surface de la chaussure. Dans l'état de la technique, la tête arrondie du rivet était toujours visible.

## Revendications

1. Rivet (10) pour chaussure de sport comprenant au moins un pied (11) et une tête (12), le pied (11) comprenant une tige (13) comprenant une première extrémité (18) destinée à être déformée lors d'une opération de rivetage, **caractérisé en ce qu'** une seconde extrémité du pied comprend un moyen de liaison, la tête (12) comprenant une surface supérieure (15) destinée à être visible à la surface de la chaussure après rivetage du rivet (10) sur la chaussure et une surface inférieure (19) comprenant un moyen de liaison, et **en ce que** le pied (11) et la tête (12) sont emboîtables de manière amovible par l'intermédiaire de leurs moyens de liaison respectifs coopérant entre eux.

2. Rivet pour chaussure de sport selon la revendication 1, **caractérisé en ce que** le moyen de liaison du pied (11) est un élément plat (14) et **en ce que** le moyen de liaison de la tête (12) comprend des bras pour former un logement pour cet élément plat (14).

3. Rivet pour chaussure de sport selon la revendication 2, **caractérisé en ce que** le moyen de liaison de la tête (12) comprend des glissières parallèles (17) s'étendant dans une certaine direction sur sensiblement toute la longueur de la surface inférieure (19) de la tête (12) dans cette direction, ces glissières parallèles (17) étant aptes à recevoir l'élément plat (14) du pied (11) du rivet (10).

4. Rivet pour chaussure de sport selon la revendication précédente, **caractérisé en ce que** la tête (12) comprend une surface plane (20) sur sa surface inférieure (19) entre les glissières (17) en vis-à-vis de l'élément plat (14) du pied (11) de manière à pouvoir supporter efficacement la forte pression de l'opération de rivetage.

5. Rivet pour chaussure de sport selon l'une des revendications précédentes, **caractérisé en ce que** le pied (11) est caché sous la tête (12) lorsque les deux éléments sont emboîtés selon une vue correspondant à celle obtenue quand le rivet est fixé sur la paroi d'une chaussure.

6. Rivet pour chaussure de sport selon l'une des revendications précédentes, **caractérisé en ce que** la tête (12) remplit une fonction d'accessoire de chaussure de sport.

7. Rivet pour chaussure de sport selon la revendication précédente, **caractérisé en ce que** la tête (12) comprend des dents ou une boucle pour former une partie d'un dispositif de fermeture et serrage pour chaussure de sport ou **en ce qu'**elle forme un élément d'étanchéité pour chaussure de sport.

8. Rivet pour chaussure de sport selon l'une des revendications précédentes, **caractérisé en ce qu'**il est un rivet Borchia en aluminium plein.

9. Chaussure de sport comprenant un rivet (10) selon l'une des revendications précédentes.

10. Chaussure de sport selon la revendication précédente, **caractérisée en ce que** le rivet (10) est un accessoire fixé sur la paroi de la chaussure, la surface inférieure (19) de sa tête (12) venant en appui sur la surface extérieure de la paroi de la chaussure de sport alors que l'extrémité (18) du pied (11) du rivet est en appui sur la surface intérieure de la paroi de la chaussure, ou **en ce que** le rivet est un moyen de fixation de deux parties de la chaussure comme une coque et un collier, la surface inférieure (19) de sa tête (12) venant en appui sur la surface extérieure de la paroi d'une des parties de la chaussure de sport alors que l'extrémité (18) du pied (11) du rivet est en appui sur la surface intérieure de la paroi de l'autre partie de la chaussure de sport.

11. Chaussure de sport selon la revendication 9 ou 10, **caractérisée en ce qu'**elle comprend un logement à la surface de la paroi de la chaussure de sport assurant l'encastrement au moins partiel de la tête (12) du rivet (10) et améliorant ainsi son maintien sur la surface de la chaussure de sport.

12. Chaussure de sport selon l'une des revendications 9 à 11, **caractérisée en ce qu'**elle est une chaussure de ski principalement en matériau plastique.

13. Procédé de fabrication d'un rivet (10) pour chaussure de sport selon une des revendications 1 à 8, **caractérisé en ce qu'**il comprend les étapes suivantes :
- fabrication d'un pied (11) comprenant une tige (13) et un moyen de liaison;
- fabrication d'une tête (12), qui comprend une surface supérieure (15) destinée à être visible depuis l'extérieur et un moyen de liaison sur sa surface inférieure (19) ;
- emboîtement amovible du pied (11) et de la tête (12) du rivet (10) par une liaison de leurs moyens de liaison correspondant.

14. Procédé de fabrication d'un rivet (10) pour chaussure de sport selon la revendication précédente, **caractérisé en ce que** l'étape de fabrication de la tête (12) comprend une étape d'extrusion permettant de former le moyen de liaison sous la forme de glissières (17) parallèles sur sa surface inférieure (19).

15. Procédé de fabrication d'une chaussure de sport, **caractérisé en ce qu'**il comprend la fabrication d'un rivet (10) pour chaussure de sport selon la revendication 13 ou 14, et **caractérisé en ce qu'**il comprend une étape ultérieure de fixation par rivetage du rivet (10) sur la chaussure, cette étape de fixation induisant la fixation durable et définitive simultanée du pied (11) et de la tête (12) du rivet (10) sur la chaussure de sport.

16. Procédé de fabrication d'une chaussure de sport selon la revendication précédente, **caractérisé en ce que** l'étape de fixation du rivet (10) sur la chaussure de sport est effectuée notamment par une pression sur la surface extérieure (15) de la tête (12) et sur l'extrémité (18) du pied (11), cette pression induisant simultanément la fixation irréversible du rivet (10) sur la chaussure de sport, la surface inférieure (19) de sa tête (12) prenant position sur la surface extérieure de la paroi de la chaussure de sport alors que l'extrémité (18) du pied (11) du rivet (10) est déformée et maintenue en appui sur la surface intérieure de la paroi de la chaussure.

## Claims

1. Rivet (10) for sports shoe, including at least one foot (11) and a head (12), the foot (11) comprising a shaft (13) having a first extremity (18) intended for being deformed during a riveting operation, **characterised in that** a second extremity of the foot comprises a connecting means, the head (12) having an upper surface (15) intended for being visible on the surface of the shoe after the riveting of the rivet (10) to the shoe, and a lower surface (19) including a connecting means, and **in that** the foot (11) and the head (12) can be mutually inserted in a removable manner through their respective coacting connecting means.

2. Rivet for sports shoe according to claim 1, **characterised in that** the connecting means of the foot (11) is a flat element (14), and **in that** the connecting means of the head (12) includes arms for forming a lodgement for that flat element (14).

3. Rivet for sports shoe according to claim 2, **characterised in that** the connecting means of the head (12) include parallel sliders (17) extending in a certain direction over essentially the whole length of the lower surface (19) of the head (12) **in that** direction, these parallel sliders (17) being capable of receiving the flat element (14) of the foot (11) of the rivet (10).

4. Rivet for sports shoe according to the preceding claim, **characterised in that** the head (12) comprises a flat surface (20) on its lower surface (19) between the sliders (17) and facing the flat element (14) of the foot (11) such as to efficiently support the high pressure during the riveting operation.

5. Rivet for sports shoe according to one of the preceding claims, **characterised in that** the foot (11) is hidden under the head (12) when these two elements are inserted, according to a view which corresponds to that which is obtained when the rivet is fastened on the wall of a shoe.

6. Rivet for sports shoe according to one of the preceding claims, **characterised in that** the head (12) fulfils a function of an accessory of a sports shoe.

7. Rivet for sports shoe according to the preceding claim, **characterised in that** the head (12) comprises teeth or a buckle for forming parts of a closing and tightening device for sports shoes, or **in that** the head forms a waterproofing element for sports shoes.

8. Rivet for sports shoe according to one of the preceding claims, **characterised in that** it is a Borchia rivet of solid aluminium.

9. Sports shoe, comprising a rivet (10) according to one of the preceding claims.

10. Sports shoe according to the preceding claim, **characterised in that** the rivet (10) is an accessory fastened on the wall of the shoe, the lower surface (19) of its head (12) being supported on the outer surface of the wall of the sports shoe whereas the extremity (18) of the foot (11) of the rivet is at rest on the inner surface of the wall of the shoe, or **in that** the rivet is a fastening means of two parts of the shoe such as a shaft and a collar, the lower surface (19) of its head (12) coming into supporting condition on the outer surface of the wall of one of the parts of the sports shoe whereas the extremity (18) of the foot (11) of the rivet is at rest on the inner surface of the wall of the other part of the sports shoe.

11. Sports shoe according to claim 9 or 10, **characterised in that** it comprises a receptacle at the surface of the wall of the sports shoe allowing the at least partial embedding of the head (12) of the rivet (10) and thus improving its maintaining at the surface of the sports shoe.

12. Sports shoe according to one of claims 9 to 11, **characterised in that** it is a ski shoe made principally of plastics material.

13. Method of manufacture of a rivet (10) for sports shoe according to any one of claims 1 to 8, **characterised in that** it comprises the following steps:
- the manufacture of a foot (11) including a shaft (13) and a connecting means;
- the manufacture of a head (12) which comprises an upper surface (15) intended for being visible from the exterior, and a connecting means on its lower surface (19);
- the removable insertion of the foot (11) into the head (12) of the rivet (10) through the connection of their corresponding connecting means.

14. Method of manufacture of a rivet (10) for sports shoe according to the preceding claim, **characterised in that** the manufacturing step of the head (12) includes an extrusion step allowing the formation of the connecting means in the shape of sliders (17) that are parallel to its lower surface (19).

15. Method of manufacture of a sports shoe, **characterised in that** it comprises the manufacture of a rivet (10) for sports shoe according to claim 13 or 14, and **characterised in that** it includes a further step of fastening the rivet (10) to the sports shoe, this fastening step effecting the simultaneous durable and definite fixation of the foot (11) and of the head (12) of the rivet (10) on the sports shoe.

16. Method of manufacture of a sports shoe according to the preceding claim, **characterised in that** the step of fastening the rivet (10) on the sports shoe is implemented especially by the application of a pressure on the outer surface (15) of the head (12) and on the extremity (18) of the foot (11), this pressure simultaneously provoking the irreversible fastening of the rivet (10) on the sports shoe, the lower surface (19) of its head (12) taking a position on the outer surface of the wall of the sports shoe whereas the extremity (18) of the foot (11) of the rivet (10) is deformed and maintained seated on the inner surface of the wall of the shoe.

## Patentansprüche

1. Niete (10) für Sportschuh, mit mindestens einem Fuss (11) und einem Kopf (12), wobei der Fuss (11) mit einem Schaft (13) versehen ist, welcher ein erstes Ende (18) aufweist, die dazu bestimmt ist, beim Vernieten verformt zu werden, **dadurch gekennzeichnet, dass** ein zweites Ende des Fusses ein Verbindungsmittel aufweist, wobei der Kopf (12) eine obere Fläche (15) besitzt, welche nach dem Vernieten der Niete (10) mit dem Schuh auf der Oberfläche des Schuhs sichtbar ist, sowie eine untere Fläche (19) mit einem Verbindungsmittel, und dass der Fuss (11) und der Kopf (12) mittels ihrer jeweiligen miteinander zusammenwirkenden Verbindungsmittel lösbar ineinander verschiebbar sind.

2. Niete für Sportschuh nach Anspruch 1, **dadurch gekennzeichnet, dass** das Verbindungsmittel am Fuss (11) ein ebenes Element (14) ist, und dass das Verbindungsmittel am Kopf (12) Arme aufweist, die eine Lagerung für dieses ebene Element (14) bilden.

3. Niete für Sportschuh nach Anspruch 2, **dadurch gekennzeichnet, dass** das Verbindungsmittel am Kopf (12) parallele Gleitschienen (17) aufweist, welche sich in einer bestimmten Richtung über praktisch die gesamte Länge der unteren Fläche (19) des Kopfes (12) erstrecken, wobei die parallelen Gleitschienen (17) dazu eingerichtet sind, das ebene Element (14) des Fusses (11) der Niete (10) aufzunehmen.

4. Niete für Sportschuh nach vorstehendem Anspruch, **dadurch gekennzeichnet, dass** der Kopf (12) an seiner unteren Fläche (19) zwischen den Gleitschienen (17 gegenüber dem ebenen Element (14) des Fusses (11) eine ebene Fläche (20) aufweist, derart, dass der starke Druck beim Vernieten wirksam aufgenommen werden kann.

5. Niete für Sportschuh nach einem der vorstehenden Ansprüche, **dadurch gekennzeichnet, dass** der Fuss (11) unter dem Kopf (12) versteckt ist, wenn diese zwei Bauteile ineinandergreifen, und zwar in einer Ansicht, die derjenigen entspricht, die nach einer Befestigung der Niete auf der Wandung eines Schuhs erscheint.

6. Niete für Sportschuh nach einem der vorstehenden Ansprüche, **dadurch gekennzeichnet, dass** der Kopf (12) die Aufgabe eines Accessoires des Sportschuhs erfüllt.

7. Niete für Sportschuh nach vorstehendem Anspruch, **dadurch gekennzeichnet, dass** der Kopf (12) Zähne oder eine Schnalle aufweist, um einen Teil einer Vorrichtung zum Schliessen und Spannen an Sportschuhen zu bilden, oder dass sie ein Dichtungselement für einen Sportschuh bildet.

8. Niete für Sportschuh nach einem der vorstehenden Ansprüche, **dadurch gekennzeichnet, dass** die Niete eine Borchia-Niete aus Vollaluminium ist.

9. Sportschuh, welcher eine Niete (10) nach einem der vorstehenden Ansprüche aufweist.

10. Sportschuh nach vorstehendem Anspruch, **dadurch gekennzeichnet, dass** die Niete (10) ein Accessoire ist, das auf der Wandung des Schuhs befestigt ist, wobei die untere Fläche (19) seines Kopfes (12) auf der äusseren Fläche der Wandung des Sportschuhs aufliegt, während der Endbereich (18) des Fusses (11) der Niete am Anschlag an der Innenfläche der Wandung des Schuhs ist, oder dass die Niete ein Mittel zur Befestigung von zwei Teilen des Schuhs ist, beispielsweise einer Schale und einer Lasche, wobei die untere Fläche (19) des Kopfes (12) zur Anlage an die äussere Fläche der Wandung eines der Teile des Sportschuhs kommt, während sich der Endbereich (18) des Fusses (11) der Niete auf der inneren Fläche der Wandung des anderen Teils des Sportschuhs abstützt.

11. Sportschuh nach Anspruch 9 oder 10, **dadurch gekennzeichnet, dass** er an der Oberfläche der Wandung des Sportschuhs eine Lagerungsaufnahme aufweist, welche den mindestens teilweisen Einbau des Kopfes (12) der Niete (10) sichert und auf diese Weise den Rückhalt auf der Oberfläche des Sportschuhs verbessert.

12. Sportschuh nach einem der Ansprüche 9 bis 11, **dadurch gekennzeichnet, dass** er ein Skischuh ist, welcher hauptsächlich aus Kunststoff besteht.

13. Verfahren zur Herstellung einer Niete (10) für einen Sportschuh nach einem der Ansprüche 1 bis 8, **dadurch gekennzeichnet, dass** es die folgenden Schritte umfasst:
- Herstellung eines Fusses (11) mit einem Schaft (13) und einem Verbindungsmittel;
- Herstellung eines Kopfes (12), welcher eine obere Fläche (15) aufweist, die dazu bestimmt ist, von aussen her gesehen zu werden, und ein Verbindungsmittel auf dessen unterer Fläche (19);
- lösbares Einschieben des Fusses (11) und des Kopfes (12) der Niete (10) durch eine Verbindung ihrer entsprechenden Verbindungsmittel.

14. Verfahren zur Herstellung einer Niete (10) für einen Sportschuh nach vorstehendem Anspruch, **dadurch gekennzeichnet, dass** der Schritt zur Herstellung des Kopfes (12) als weiteren Schritt einen Spritzgussvorgang aufweist, welcher die Bildung des Verbindungsmittels in Form von Gleitschienen (17), die parallel zu seiner unteren Fläche (19) verlaufen, ermöglicht.

15. Verfahren zur Herstellung eines Sportschuhs, **dadurch gekennzeichnet, dass** es die Herstellung einer Niete (10) für einen Sportschuh nach Anspruch 13 oder 14 umfasst und **dadurch gekennzeichnet ist, dass** es als weiteren Schritt die Befestigung der Niete (10) auf dem Schuh durch Vernieten aufweist, wobei dieser Befestigungsschritt eine gleichzeitig dauerhafte und definitive Befestigung des Fusses (11) und des Kopfes (12) der Niete (10) auf dem Sportschuh bewirkt.

16. Verfahren zur Herstellung eines Sportschuhs nach vorstehendem Anspruch, **dadurch gekennzeichnet, dass** der Schritt zur Befestigung der Niete (10) auf dem Sportschuh insbesondere durch Einwirkung eines Drucks auf die äussere Fläche (15) des Kopfes (12) und auf den Endbereich (18) des Fusses (11) vorgenommen wird, wobei dieser Druck gleichzeitig die irreversible Befestigung der Niete (10) auf dem Sportschuh bewirkt, und wobei die untere Fläche (19) des Kopfes (12) eine Lage auf der äusseren Fläche der Wandung des Sportschuhs einnimmt und der Endbereich (18) des Fusses (11) der Niete (10) verformt wird und in Anlage an der inneren Fläche der Wandung des Schuhs gehalten wird.
